# FASCICULE DE BREVET EUROPEEN

(11) **EP 1 037 800 B1**
(45) Date de publication et mention de la délivrance du brevet: **13.02.2002**
(21) Numéro de dépôt: 98958979.1
(22) Date de dépôt: 08.12.1998
(51) Int. Cl.: B65B 9/14, B65C 3/06

(54) **MACHINE DE POSE DE MANCHONS THERMORETRACTABLES SUR DES OBJETS, A PARTIR D' UNE GAINE CONTINUE**
VORRICHTUNG ZUM ANBRINGEN VON AUS EINEM KONTINUIERLICHEN SCHLAUCH HERGESTELLTEN, WÄRMESCHRUMPFBAREN HÜLSEN AUF GEGENSTÄNDEN
MACHINE FOR SETTING HEAT-SHRINKABLE SLEEVES ON OBJECTS FROM A CONTINUOUS SHEATH

(30) Priorité: 12.12.1997 FR 9715784
(43) Date de publication de la demande: 27.09.2000
(73) Titulaire: SLEEVER INTERNATIONAL COMPANY, F-91420 Morangis (FR)
(72) Inventeur: FRESNEL, Eric, F-75007 Paris (FR)
(74) Mandataire: Jaunez, Xavier
(86) Numéro de dépôt international: FR9802656
(87) Numéro de publication internationale: WO9930970

(56) Documents cités:
- EP-A- 0 368 663
- FR-A- 2 061 240
- FR-A- 2 738 797
- US-A- 3 792 807
- US-A- 3 910 013

## Description

La présente invention concerne une machine de pose de manchons en matière plastique thermorétractable sur des objets, en particulier des objets allongés de faible section, à partir d'une gaine continue enroulée à plat.

Conformément à la technique classiquement utilisée dans ce domaine, ce type de machine de pose de manchons comporte un mandrin conformateur sur lequel passe la gaine pour s'ouvrir, un moyen d'entraînement de la gaine utilisant des galets motorisés qui coopèrent avec une partie associée du mandrin conformateur pour enfiler sur un objet l'extrémité ouverte de la gaine, et un moyen de coupe intervenant entre le mandrin conformateur et l'objet pour former un manchon associé audit objet.

On a ainsi développé depuis une vingtaine d'années un concept de mandrins conformateurs flottants agencés verticalement. On pourra à ce titre se référer aux documents FR-A-2.490.590, US-A-3,792,807, US-A-3,910,013, US-A-4,016,704, US-A-4,600,371, GB-A-1.430.090, et EP-A-0 109 105.

Pour le transfert de la gaine continue autour du mandrin conformateur, les machines décrites dans les documents précités utilisent des galets presseurs motorisés coopérant avec des contre-galets portés par le mandrin conformateur, la gaine défilant autour du mandrin conformateur étant pincée entre les galets presseurs motorisés et les contre-galets montés fous sur des axes associés du mandrin. Ces techniques sont maintenant bien maîtrisées, et largement utilisées pour la pose de manchons sur des objets tels que flacons, bouteilles et autres conteneurs.

Toutefois, si l'on souhaite utiliser des gaines de faibles diamètres pour garnir des objets fins et allongés, c'est-à-dire des gaines dont le diamètre est largement inférieur à 20 mm, la technique précédente à contre-galets montés fous sur le mandrin conformateur devient impraticable. En effet, il est illusoire d'imaginer monter des contre-galets sur un mandrin conformateur de diamètre très inférieur à 20 mm, car ces contre-galets présenteraient alors un diamètre très faible, et devraient alors tourner à des vitesses de rotation extrêmement élevées lors du défilement de la gaine autour du mandrin conformateur, ce qui induirait des phénomènes d'usure et d'échauffement incompatibles avec une utilisation rationnelle à l'échelle industrielle.

On a par ailleurs proposé d'organiser le défilement de la gaine sur un mandrin conformateur en pinçant aussi la gaine entre deux galets motorisés au niveau d'une ouverture intermédiaire du mandrin conformateur.

Le document JP-A-1.410.808 illustre ainsi un conformateur du type mandrin flottant présentant, en plus d'un agencement à galets et contre-galets fous, une fenêtre centrale au niveau de laquelle deux galets motorisés pincent les parois de la gaine. Toutefois, le support du mandrin flottant reste assuré par des galets et contre-galets prévus plus haut sur le conformateur. Selon la même approche, le document US-A-2.765.607 illustre un mandrin flottant qui est en deux parties reliées par des tiges latérales, en formant une ouverture centrale dans laquelle des rouleaux motorisés d'entraînement viennent pincer les parois de la gaine. Le support du mandrin flottant est alors assuré par un appui d'un bourrelet de la partie supérieure aplatie (formant palette d'introduction) sur les deux rouleaux motorisés. La partie inférieure, à base circulaire, sert alors de conformateur et de contrepoids. On pourra également se référer au document FR-A-2 738 797 qui illustre un conformateur à deux torpilles reliées entre elles par une plaquette au niveau de laquelle la gaine est pressée par des galets d'entraînement, ou encore au document EP-A-0 368 663 qui illustre un conformateur à deux mandrins flottants, l'un plat à fenêtre (au niveau de laquelle la gaine est pincée par des galets d'entraînement), et l'autre en forme de torpille, agencée en aval du dispositif de coupe.

En variante, comme cela est illustré dans le document FR-A-2 061 240, on a également proposé d'utiliser un conformateur vertical composé de deux torpilles reliées entre elles par une tige, et des galets d'entraînement qui pincent la gaine aplatie au niveau de la tige, avec un contact au niveau de quatre galets fous prévus sur chacune des torpilles. Là encore, l'utilisation des galets d'appui ne permet pas d'utiliser des gaines de faibles diamètres.

Finalement, les mandrins conformateurs illustrés dans les documents précités ne permettent pas réellement de résoudre le problème du transfert de gaines de très petits diamètres, car on rencontre des phénomènes incontournables d'échauffement et d'usure, lesquels phénomènes risquent de détériorer voire d'arracher la gaine continue transférée autour du mandrin. Ceci est encore plus vrai si l'on cherche à utiliser la machine à des cadences élevées, par exemple de cent à deux cents manchons posés par minute. En effet, une gaine dont le diamètre est compris entre 5 et 20 mm donne un ruban aplati de largeur réduite (de 8 à 31 mm), et ce ruban aplati est alors relativement rigide et difficile à tracter. La forte résistance mécanique implique des efforts élevés à vaincre, d'où il en découle les phénomènes d'échauffement et d'usure mentionnés plus haut. De plus, lorsque les cadences sont élevées, le contrôle positionnel des objets en défilement sous le conformateur implique l'utilisation de pinces ou analogues, ce qui complique encore la structure de la machine de pose.

D'une façon générale, les techniques précitées ne permettent pas d'optimiser réellement l'ouverture de la gaine avec un contrôle précis de la section de gaine sortant du mandrin conformateur pour arriver sur l'objet concerné. Ceci oblige alors à prévoir des gaines dont le diamètre est notablement supérieur à celui de l'objet à revêtir. La conséquence de ceci est que l'on ne parvient pas à un contrôle positionnel satisfaisant du manchon, tant axial que transversal. Ceci est particulièrement critique lorsqu'il s'agit de rétracter le manchon sur l'objet, dans la mesure où le manchon est imparfaitement positionné sur l'objet, et où de plus l'appel de rétraction est beaucoup plus fort. L'homme de l'art connaît bien les difficultés rencontrées dans de telles situations, en particulier dans la recherche du contrôle de la position et de la rétraction du manchon, et ce surtout si ledit manchon présente des impressions et/ou des décors imprimés.

L'invention vise précisément à résoudre ce problème, en concevant une machine de pose de manchons qui soit plus performante et ne présente pas les inconvénients précités.

L'invention a ainsi pour objet de concevoir une machine de pose de manchons en matière plastique thermorétractable sur des objets à partir d'une gaine continue enroulée à plat, qui soit tout-à-fait compatible avec des gaines de faibles diamètres, par exemple de diamètres compris entre 5 et 20 mm, tout en supportant des cadences élevées, c'est-à-dire dépassant largement deux cents manchons posés par minute, avec un contrôle positionnel optimal des manchons posés sur les objets.

Ce problème est résolu conformément à l'invention grâce à une machine de pose de manchons en matière plastique thermorétractable sur des objets, à partir d'une gaine continue enroulée à plat,comportant un mandrin conformateur sur lequel passe la gaine pour s'ouvrir, un moyen d'entraînement de la gaine utilisant des galets motorisés qui coopèrent avec une partie associée du mandrin conformateur pour enfiler sur un objet l'extrémité ouverte de la gaine, et un moyen de coupe intervenant entre le mandrin conformateur et l'objet pour former un manchon associé audit objet, le mandrin conformateur étant sensiblement horizontal et comportant deux torpilles coaxiales reliées entre elles par un élément central filaire, avec une torpille amont présentant une extrémité amont formant une palette d'introduction et une extrémité aval à double biseau lisse, et une torpille aval présentant une extrémité amont à double biseau lisse et une extrémité aval à bord droit adjacent au moyen de coupe, chaque torpille dudit mandrin reposant librement sur un support en V associé, et le moyen d'entraînement de la gaine comportant, entre les deux supports en V, deux galets de pincement adjacents disposés symétriquement de part et d'autre de l'élément filaire du mandrin conformateur et passant au voisinage des bords lisses biseautés des torpilles, chaque galet présentant une gorge périphérique complémentaire de celle de l'autre galet afin de former un passage d'axe horizontal pour ledit élément filaire.

Grâce à un tel agencement à deux torpilles horizontales reliées par un élément central filaire, et dont les extrémités à double biseau lisse sont exemptes de galets d'appui, on parvient à organiser l'ouverture et le transfert rapide de gaines continues de très faibles diamètres. De plus, le transfert horizontal facilite considérablement le contrôle positionnel des objets, même aux cadences élevées, par exemple en utilisant des roues à alvéoles.

Il est à noter que les techniques à mandrin flottant illustrées dans les documents précités seraient totalement impraticables pour un transfert horizontal de gaine.

De préférence, la palette d'introduction de la torpille amont s'étend dans un plan qui est sensiblement perpendiculaire au plan de pincement de la gaine continue entre les deux galets. Ceci permet une conformation de la gaine autour du mandrin qui confère à ladite gaine une section en forme d'as de carreau à la sortie d'un mandrin conformateur dont la torpille aval a une section sensiblement circulaire, cette forme étant favorable d'une part pour le transfert en douceur de la gaine sur un objet cylindrique, et d'autre part pour l'organisation d'une coupe nette sans pliage de la gaine, en aval du mandrin conformateur. On pourra naturellement prévoir des formes spécifiques pour la section de sortie de la torpille aval en vue d'un préformage de la gaine adapté à la section de l'objet concerné.

Avantageusement, la torpille amont et/ou la torpille aval présente deux facettes latérales planes sensiblement perpendiculaires au plan de pincement de la gaine continue entre les deux galets. Ces facettes latérales planes diminuent le frottement latéral de la gaine sur les torpilles du manchon conformateur, ce qui est tout particulièrement favorable lorsque ladite gaine porte un dépôt de vernis ou autre sur sa paroi interne.

De préférence, l'élément filaire précité est un fil souple ancré à ses deux extrémités dans les torpilles, l'un des ancrages étant libérable de façon à pouvoir régler la longueur dudit élément filaire entre lesdites torpilles. Cet élément filaire sera par exemple constitué par un fil d'acier d'environ 1 mm de diamètre.

De préférence encore, les doubles biseaux lisses des torpilles amont et aval sont formés de facettes planes inclinées agencées symétriquement par rapport à un plan médian passant par l'élément filaire et tangent aux deux galets de pincement.

En particulier, le double biseau lisse de la torpille amont est formé de deux facettes planes inclinées d'environ 30° et les deux galets de pincement passent tangentiellement sur ce double biseau, tandis que le double biseau lisse de la torpille aval est formé de deux facettes planes plus faiblement inclinées. On pourra aussi prévoir un double biseau défini par deux inserts rapportés, de préférence interchangeables, dont les faces libres constituent les facettes planes inclinées qui coopèrent avec les galets de pincement.

On pourra en outre prévoir une encoche longitudinale au fond de la gorge en V de chaque support de torpille : cette encoche facilite le passage du pli inférieur de la gaine et évite de froisser celle-ci.

Conformément à une autre caractéristique avantageuse, le moyen de coupe comporte une lame portée par un bras tournant d'axe horizontal, et ledit moyen est positionné de façon que sa lame rase le bord droit de l'extrémité aval de la torpille aval.

De préférence alors, la lame de coupe présente deux bords de coupe rectilignes se rejoignant au niveau d'une arête d'attaque, et les deux bords de coupe sont sensiblement perpendiculaires, en étant agencés de façon que l'arête d'attaque contacte le sommet de la gaine au voisinage d'un angle de pliage de celle-ci résultant du passage de ladite gaine sur la palette d'introduction ou entre les deux galets de pincement.

Le moyen de coupe ainsi agencé permet d'obtenir une coupe parfaitement nette réalisée de façon progressive, sans pliage de la gaine, en un temps très bref.

Conformément à une autre caractéristique avantageuse de l'invention, les deux galets de pincement sont revêtus d'un élastomère sur leur périphérie, et sont en contact l'un avec l'autre de part et d'autre de leur gorge périphérique qui est de forme trapézoïdale et présente deux facettes inclinées symétriquement par rapport à leur plan médian, en formant un V d'environ 60° d'ouverture, et les deux galets de pincement sont chanfreinés sur leurs arêtes d'extrémité.

Avantageusement, les deux galets de pincement sont montés sur un bâti porteur qui peut pivoter, de préférence autour d'un axe vertical, en vue de permettre un dégagement latéral d'ensemble du moyen d'entraînement. Un tel dégagement permet alors une intervention rapide et aisée pour une opération de nettoyage ou de changement de format de gaine.

D'autres caractéristiques et avantages de l'invention apparaîtront plus clairement à la lumière de la description qui va suivre et des dessins annexés, concernant un mode de réalisation particulier, en référence aux figures où :
- les figures 1 et 2 illustrent en vue frontale et en vue latérale une machine de pose de manchons conforme à l'invention, ladite machine étant en outre équipée d'un tunnel de rétraction pour constituer une machine unitaire;
- la figure 3 est une vue en élévation montrant plus en détail le mandrin conformateur horizontal en deux torpilles et les deux galets de pincement adjacents disposés de part et d'autre de l'élément filaire reliant les deux torpilles ;
- la figure 4 est une vue de dessus de l'ensemble illustré en figure 3,
- la figure 5 est une vue en élévation (partiellement en coupe) à plus grande échelle du mandrin conformateur horizontal, et la figure 6 une vue de dessus dudit mandrin ;
- la figure 7 est une coupe selon VII-VII de la figure 3, et la figure 8 une vue partielle à plus grande échelle montrant le mandrin conformateur horizontal sur lequel passe la gaine ;
- la figure 9 est une coupe selon IX-IX de la figure 3, et la figure 10 est une vue partielle à plus grande échelle permettant de mieux distinguer le passage d'axe horizontal délimité entre les deux galets de pincement adjacents;
- la figure 11 est une coupe selon XI-XI de la figure 3, et la figure 12 une coupe de détail à plus grande échelle analogue à celle de la figure 8 ;
- la figure 13 est une vue de détail montrant l'arrêt de l'avancée de la gaine sur l'objet, juste avant la passe de coupe de la gaine ;
- la figure 14 est un détail illustrant un objet dans une encoche du double barillet, revêtu d'un tronçon de gaine à section en forme d'as de carreau ;
- la figure 15 est une vue de détail illustrant un mode d'exécution préféré du moyen de coupe de la gaine;
- la figure 16 est une vue de détail illustrant une variante dans laquelle l'extrémité aval de la torpille amont présente un double biseau lisse défini par deux inserts rapportés.

Les figures 1 et 2 illustrent une machine 1 de pose de manchons en matière plastique thermorétractale sur des objets à partir d'une gaine continue enroulée à plat, agencée conformément à l'invention.

Cette machine comporte un bâti d'ensemble 2 surmonté d'un compartiment vitré 3 dans lequel sont disposés tous les organes mécaniques assurant l'amenée des objets, ainsi que le transfert horizontal d'une gaine continue enroulée à plat avec avancée progressive pour l'enveloppement de chaque objet individuel et la coupe de la gaine pour former un tronçon de gaine ou manchon. Une armoire de commande 4, supportée par une console pivotante 5 permet à l'opérateur de surveiller les différents paramètres de la machine de pose, et éventuellement de modifier certains réglages du cycle de fonctionnement.

Les objets allongés 10, par exemple des stylos à dessiner, arrivent par une goulotte d'entrée 6 jusqu'à un double barillet 7 entraîné en rotation par un moteur 8, le double barillet présentant des encoches périphériques 9 adaptées pour supporter en deux points chaque objet allongé 10. L'objet reçu dans deux encoches alignées 9 du double barillet 7 progresse alors du fait de la rotation du double barillet, et arrive au niveau d'un poste 11 de contrôle de présence d'objet (par exemple assuré au moyen d'un capteur optique), puis au niveau d'un poste 12 qui est le poste fondamental d'avance de gaine et de coupe pour définir un tronçon de gaine ou manchon revêtant l'objet 10. L'objet 10 revêtu de son manchon poursuit alors sa trajectoire circulaire pour arriver au niveau d'un guide inférieur 13 qui l'empêche de tomber, jusqu'à ce qu'il atteigne une goulotte de sortie 14, agencée ici au niveau de l'axe du double barillet 7, l'objet revêtu de son manchon tombant alors sur un convoyeur 16 qui se déplace horizontalement comme schématisé par la flèche 200. Les objets considérés comme défectueux, c'est-à-dire dont le manchon est mal positionné, passent dans une goulotte d'évacuation 15. Les objets 10 revêtus de leur manchon qui sont déposés sur le convoyeur 16 passent alors individuellement au niveau d'un tunnel de rétraction 17 équipé d'éléments chauffants (non représentés ici), par exemple des éléments infra-rouges, afin de réaliser la rétraction de chaque manchon sur l'objet associé. En sortie de la machine, les objets revêtus de leur manchon rétracté sont récupérés dans un bac 18.

La figure 2 permet de mieux distinguer une gaine continue 20, enroulée à plat en formant une bobine de réserve 21 montée sur un support fixe 22, qui est dévidée de cette bobine en passant sur différents rouleaux pour arriver au niveau d'un poste 12 de transfert horizontal de gaine. Pour l'entraînement de la gaine, il est prévu un moyen d'entraînement de gaine 90 avec deux galets motorisés 25, 26, dont l'entraînement est assuré par une courroie 27 passant autour de l'arbre de sortie d'un moteur d'entraînement 28. Ainsi qu'on le verra plus loin, la gaine est alors pincée entre les deux galets 25, 26 entre deux torpilles constituant le mandrin conformateur horizontal. La gaine arrive au niveau du poste de transfert 12, après être passée entre deux rouleaux de guidage 29 ici d'axe vertical, dans une position encore aplatie, la section de la gaine s'étendant alors dans un plan sensiblement vertical. Un moyen de coupe 30, qui sera décrit plus en détail plus loin, est agencé en sortie de ce poste de transfert 12, au voisinage du double barillet 7, afin de couper l'extrémité de la gaine enfilée sur l'objet, pour définir un tronçon de gaine ou manchon.

Le moyen d'entraînement de gaine 90 et ses deux galets motorisés 25, 26 sont en l'espèce montés sur un bâti porteur 23 agencé sous la forme d'une tourelle assujettie à une traverse fixe 24, en pouvant pivoter autour d'un axe vertical 19. Un tel montage pivotant permet un dégagement latéral d'ensemble du moyen d'entraînement 90. Ceci est très avantageux dans la pratique, car un opérateur peut intervenir rapidement et aisément, grâce à l'accès dégagé aux composants du moyen d'entraînement, pour une opération de nettoyage ou d'entretien, ou encore de changement de format de gaine. Une fois l'opération réalisée, l'opérateur ramène l'équipage mobile dans sa position de fonctionnement, et l'ensemble revient directement dans la position d'alignement avec l'objet. Ce montage pivotant permet, en plus des possibilités d'interventions rapides, une réalisation très compacte des moyens d'entraînement de la machine de pose.

On va maintenant décrire plus en détail l'agencement du mandrin conformateur horizontal et des deux galets de pincement associés, en se référant aux figures 3 à 12.

Comme dans la technique antérieure, la machine de pose comporte un mandrin conformateur sur lequel passe la gaine pour s'ouvrir, un moyen d'entraînement de la gaine utilisant des galets motorisés qui coopèrent avec une partie associée du mandrin conformateur pour enfiler sur un objet l'extrémité ouverte de la gaine, et un moyen de coupe intervenant entre le mandrin conformateur et le barillet support d'objets pour former un manchon associé audit objet.

Le mandrin conformateur 40 de la machine de pose conforme à l'invention est cependant agencé de façon très particulière ainsi que cela va être décrit maintenant. Le mandrin conformateur 40 est en effet sensiblement horizontal (par référence à son axe 100) et comporte deux torpilles coaxiales 41, 42 reliées entre elles par un élément central filaire 43. On trouve ainsi une torpille amont 41 présentant une extrémité amont 44 formant une palette d'introduction et une extrémité aval 45 à double biseau lisse (c'est-à-dire exempte de galets d'appui), et une torpille aval 42 présentant une extrémité amont 46 à double biseau lisse (c'est-à-dire exempte de galets d'appui) et une extrémité aval 47 à bord droit 51 adjacent au moyen de coupe 30. Les termes "amont" et "aval" sont utilisés ici par référence au sens de défilement de la gaine, qui est schématisé sur les figures 3 et 4 par la flèche 101.

L'élément filaire 43, qui est par exemple constitué par un fil souple d'acier d'environ 1 mm de diamètre, est ancré à ses deux extrémités 52, 53 dans les torpilles 41, 42. L'extrémité 52 est une olive d'extrémité qui permet un ancrage en butée par coincement naturel, tandis que l'extrémité 53 est fixée par un ancrage qui est libérable. On distingue en particulier sur la figure 5 un tel système d'ancrage libérable, utilisant un mors de serrage 54 à surface extérieure conique, en appui contre un cône de butée 55, ainsi qu'une douille de serrage 56 engagée dans un filetage débouchant associé 57 de la torpille aval 42. Le vissage de la douille 56 dans le filetage associé 57 permet de pousser le mors de serrage 54 contre le cône de butée 55, et assure alors un parfait ancrage de l'extrémité 53 de l'élément filaire 43. En dévissant cette douille 56, on peut alors faire coulisser le fil d'acier dans les éléments d'ancrage, et ainsi régler la position du fil par rapport à la torpille aval 42. Cette possibilité de réglage est intéressante dans la pratique, car elle permet de régler la longueur de l'élément filaire 43 entre les torpilles horizontales 41, 42. Ce réglage est important dans la mesure où les galets de pincement 25, 26 viennent précisément se loger éntre les extrémités en regard des torpilles 41, 42 tout en passant sur l'élément filaire 43.

L'extrémité aval 45 de la torpille amont 41 et l'extrémité amont 46 de la torpille aval 42 sont conformées pour présenter un double biseau lisse. Les doubles biseaux notés 48 et 49 des torpilles amont 41 et aval 42 sont formés de facettes planes inclinées agencées symétriquement par rapport à un plan médian passant par l'élément filaire 43 et tangent aux galets 25, 26. Comme cela est mieux visible sur la figure 5, le double biseau lisses 48 de la torpille amont est formé de deux facettes planes inclinées, par exemple d'un angle de l'ordre de 30°, et les deux galets de pincement 25, 26 passent tangentiellement sur ce double biseau lisse. Compte tenu des frottements importants intervenant au niveau du double biseau lisse 48 de la torpille amont 41, on pourra prévoir que ce double biseau 48 soit défini par des inserts rapportés. Le détail de la figure 16 illustre une telle variante et montre une extrémité 45 de la torpille amont 41 équipée de plaquettes 75, qui sont de préférence interchangeables, dont les faces libres constituent les facettes planes inclinées qui coopèrent avec les galets de pincement 25, 26. Ces plaquettes 75 pourront être réalisées en tout matériau adéquat, tel que matière plastique ou céramique. L'état de surface est alors parfaitement maîtrisé au niveau du double biseau lisse 48. Le double biseau lisse 49 de la torpille aval est quant à lui formé de deux facettes plus faiblement inclinées.

S'agissant d'un transfert de gaine horizontal (le mandrin conformateur reste en effet toujours sensiblement horizontal), chaque torpille 41, 42 du mandrin conformateur 40 repose librement sur un support en V 60 associé, les deux galets d'entraînement 25, 26 étant agencés entre ces deux supports en V. La coupe de la figure 7 et le détail de la figure 8 permettent de mieux distinguer l'un de ces supports 60, avec ses facettes en V notées 60.1 pour un parfait centrage axial des torpilles. Les supports 60 sont ici complétés par une butée supérieure 61 évitant le soulèvement de la torpille 41. On notera également la présence d'une encoche longitudinale 60.2 au fond de la gorge en V de chaque support 60. Cette encoche facilite le passage du pli inférieur de la gaine en fond de gorge, et diminue sensiblement le frottement, de sorte que l'on parvient à tracter la gaine plus librement, sans risque de froissement de celle-ci.

Les figures 7 et 8 montrent également la présence, sur la torpille 41, de deux facettes latérales planes 58, sensiblement perpendiculaires au plan de pincement de la gaine continue entre les deux galets 25, 26. Ces facettes latérales planes 58 permettent d'éviter un appui latéral excessif de la gaine, ce qui est particulièrement intéressant lorsque la gaine est revêtue d'un vernis spécial ou autre sur sa face interne.

La gaine 20 passant sur la palette d'introduction 44 est plate, mais elle s'ouvre progressivement en passant sur la partie principale de la torpille amont 41 dont la section est sensiblement circulaire. Bien que cela ne soit pas représenté sur les figures 7 et 8, la gaine présentera dans la pratique un léger pliage en haut et en bas de la gaine qui résulte de sa forme aplatie initiale.

Ainsi que cela est mieux visible sur les figures 9 et 10, les deux galets de pincement adjacents 25, 26 sont disposés symétriquement de part et d'autre de l'élément filaire 43 du mandrin conformateur horizontal 40, et chaque galet 25, 26 présente une gorge périphérique complémentaire 65, 66 de celle de l'autre galet 26, 25 afin de former un passage 67 d'axe horizontal pour ledit élément filaire. Comme cela est visible sur la figure 3, les galets de pincement adjacents 25, 26 passent également au voisinage des bords lisses biseautés des torpilles 41, 42, c'est-à-dire des facettes planes inclinées 48 de la torpille amont 41 et 49 de la torpille aval 42. La gaine 20 passant sur la torpille amont 41 et arrivant au niveau du double biseau lisse 48 est alors pincée par les deux rouleaux 25, 26 qui aplatissent la gaine sur l'élément filaire 43 tout en la transférant horizontalement, et la gaine n'est aucunement bloquée sur cet élément filaire, grâce à la présence des gorges périphériques 65, 66 qui définissent le passage 67. Sur la figure 9, on distingue aussi les boîtiers 62, 63 portant les galets 25, 26, et, de l'autre côté de ces boîtiers, les poulies 64 sur lesquelles passe la courroie de transmission 27 précitée servant à entraîner en rotation les galets 25, 26.

L'agencement des galets 25, 26 est représenté plus en détail sur la figure 10.

Sur cette figure, on constate que les galets 25, 26 sont en contact l'un avec l'autre de part et d'autre de leur gorge périphérique 65, 66. Dans la pratique, les deux galets de pincement 25, 26 seront revêtus d'un élastomère sur leur périphérie, par exemple du polyuréthane de dureté adéquate. La gorge périphérique 65, 66 de l'un au moins des deux galets de pincement 25, 26 (en l'espèce des deux galets) peut être de forme trapézoïdale comme cela est illustré sur la figure 10 (on pourra bien entendu en variante prévoir une forme différente, notamment une forme en V traditionnel). Ces deux gorges 65, 66 présentent alors deux facettes inclinées 68, 69, l'inclinaison étant symétrique par rapport au plan médian noté P des deux galets 25, 26, en formant un V d'environ 60° d'ouverture. Ces facettes 68, 69 participent au guidage d'ensemble, et évitent tout décalage latéral de la gaine en défilement qui passe sur l'élément filaire 43. On notera également la présence de chanfreins 70, 71 sur les arêtes d'extrémité des galets 25, 26. Ces chanfreins 70, 71 permettent d'éviter un écrasement excessif de la gaine 20, qui créerait un pli au voisinage des bords de ladite gaine dont le marquage important serait difficile à éliminer lors de la rétraction du manchon sur l'objet. L'élément filaire 43 reste positionné dans le plan médian P, grâce au positionnement correct des torpilles amont 41 et aval 42 formant le mandrin conformateur horizontal 40.

En aval de la paire de galets 25, 26, la gaine 20 passe sur la torpille aval 42, et le bord libre de ladite gaine arrive au niveau du bord libre 51 de ladite torpille, qui est ici un bord circulaire droit. Les figures 11 et 12 permettent de distinguer des facettes latérales planes 59 également prévues sur la torpille aval 42 pour éviter un frottement excessif, de la même façon que les facettes 58 de la torpille amont 41. Bien que cela ne soit pas visible sur la figure 12, la gaine qui passe horizontalement entre les supports 60, 61 et la torpille aval 42 présentera dans la réalité un pliage léger selon quatre arêtes lui conférant une section en as de carreau. Les plis supérieur et inférieur correspondent au passage de la gaine sur la palette d'introduction 44, et les deux plis latéraux correspondent au passage entre les deux galets de pincement 25, 26 adjacents.

La forme en as de carreau pour la section de la gaine 20 est intéressante dans la mesure où le quadrilatère ainsi formé vient juste passer sur la section de l'objet 10 à revêtir en glissant légèrement sur cet objet. Ceci est favorable pour l'obtention d'un positionnement axial et transversal très précis du manchon sur l'objet. De plus, lorsque l'objet revêtu de son manchon arrive dans le tunnel de rétraction, l'appel de rétraction est limité, dans la mesure où la gaine tangente l'objet à revêtir au niveau de quatre zones latérales, l'appel de rétraction concernant principalement les quatre arêtes légèrement marquées.

La forme circulaire de la section de sortie de la torpille aval 42 ne constitue naturellement qu'un exemple, et l'on pourra prévoir d'autres formes spécifiques (en carré, en losange ou en ellipse) en fonction de la forme de l'objet concerné, afin de réaliser une préforme de la gaine en sortie du conformateur qui est parfaitement adaptée à la section de l'objet. Ceci facilite la mise en place précise, et autorise des cadences de pose élevées pouvant dépasser deux cents manchons posés à la minute.

Sur la figure 3, on a également représenté un moyen de coupe 30, constitué par une lame 31 montée sur un bras 32 qui est tournant autour d'un axe horizontal 32', en étant entraîné par un moteur associé 33. Le plan noté 50 de passage de la lame tournante 31 sera dans la pratique directement adjacent au bord droit 51 de la torpille aval 42, ce qui participe à l'élaboration d'une coupe précise sans pliage de la gaine lors de cette phase de coupe. On pourrait bien entendu prévoir un moyen de coupe du type à guillotine, mais les essais menés par la demanderesse ont montré qu'une lame tournante, avec en plus le choix d'un agencement particulier qui sera décrit plus loin en référence à la figure 15, donne d'excellents résultats pour l'obtention d'une coupe parfaitement nette.

Comme cela est visible sur la figure 13, la gaine continue 20 dépasse le bord droit 51 de la torpille aval 42, pour venir s'enfiler sur l'objet 10 à revêtir, et ce sur une longueur prédéterminée à l'avance (qui peut même aller jusqu'à la longueur totale de l'objet). Une fois cet avancement atteint, l'entraînement des galets motorisés 25, 26 est arrêté, et la coupe intervient, au niveau du plan de coupe 50. Le détail de la figure 14 permet de bien distinguer l'élément 10 reçu dans une encoche 9 du double barillet 7, avec la gaine 20 en forme d'as de carreau qui le recouvre. Une fois la coupe effectuée, le tronçon de gaine ainsi désolidarisé forme un manchon 80 qui est destiné à être ensuite rétracté sur l'objet 10 au niveau du tunnel de rétraction 17 de la machine de pose.

On va maintenant décrire un mode de réalisation préféré pour le moyen de coupe 30, en se référant à la figure 15.

Sur cette figure 15, on distingue le moyen de coupe 30, avec sa lame 31 portée par un bras tournant 32 d'axe horizontal 32' parallèle à l'axe des torpilles 41, 42, ledit moyen étant de préférence, comme cela a été décrit plus haut, positionné de façon que sa lame 31 rase le bord droit 51 de l'extrémité aval 47 de la torpille aval 42. En l'espèce, la lame de coupe 31 présente deux bords de coupe rectilignes, notés 31.1, 31.2 se rejoignant au niveau d'une arête d'attaque notée 31.3. Les deux bords de coupe 31.1, 31.2 sont de préférence sensiblement perpendiculaires, et agencés de façon que l'arête d'attaque 31.3 contacte un sommet de la gaine 20 au voisinage d'un angle de pliage de celle-ci résultant du passage de ladite gaine sur la palette d'introduction 44 ou entre les deux galets de pincement 25, 26. En l'espèce, on a illustré un agencement des deux bords de coupe 31.1, 31.2, avec une attaque au niveau de l'angle de pliage supérieur 20' de la gaine 20, mais il va de soi que l'on pourrait prévoir une attaque selon un autre angle de pliage. Cet agencement des bords de coupe et de l'arête d'attaque de la lame 31, permet d'effectuer une coupe extrêmement satisfaisante de la gaine 20 grâce à l'effet massue de la percussion exercée au niveau de l'angle de pliage 20', et suivi immédiatement par une coupe du bord supérieur gauche de la gaine réalisée par le bord 31.1 de la lame, avec simultanément l'attaque progressive du bord supérieur droit puis du bord inférieur droit par le bord de coupe 31.2. Cette double coupe progressive s'effectue sans pliage, avec un effet de cisaillement qui est extrêmement favorable pour la netteté de la découpe de la paroi de la gaine.

On est ainsi parvenu à réaliser une machine de pose de manchons thermorétractables qui est parfaitement adaptée au transfert et à la pose de manchons de faibles diamètres, c'est-à-dire par exemple de diamètres compris entre 5 et 20 mm, et ce avec des cadences de pose pouvant dépasser largement deux cents manchons par minute. Le transfert horizontal de la gaine s'effectue de façon totalement contrôlée, sans pincement excessif de celle-ci, et sans génération de phénomènes d'échauffement ou d'usure défavorables.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Machine (1) de pose de manchons en matière plastique thermorétractable sur des objets (10), à partir d'une gaine continue (20) enroulée à plat, comportant un mandrin conformateur (40) sur lequel passe la gaine pour s'ouvrir, un moyen d'entraînement (90) de la gaine utilisant des galets motorisés qui coopèrent avec une partie associée du mandrin conformateur pour enfiler sur un objet l'extrémité ouverte de la gaine, et un moyen de coupe (30) intervenant entre le mandrin conformateur (40) et l'objet (10) pour former un manchon (80) associé audit objet, **caractérisée en ce que** le mandrin conformateur (40) est sensiblement horizontal et comporte deux torpilles coaxiales (41, 42) reliées entre elles par un élément central filaire (43), avec une torpille amont (41) présentant une extrémité amont formant une palette d'introduction (44) et une extrémité aval (45) à double biseau lisse, et une torpille aval (42) présentant une extrémité amont (46) à double biseau lisse et une extrémité aval (47) à bord droit (51) adjacent au moyen de coupe (30), chaque torpille (41, 42) dudit mandrin reposant librement sur un support en V (60) associé, et le moyen d'entraînement (90) de la gaine comporte, entre les deux supports en V (60), deux galets de pincement adjacents (25, 26) disposés symétriquement de part et d'autre de l'élément filaire (43) du mandrin conformateur (40) et passant au voisinage des bords lisses biseautés des torpilles (41, 42), chaque galet (25, 26) présentant une gorge périphérique complémentaire (65, 66) de celle de l'autre galet (26, 25) afin de former un passage (67) d'axe horizontal pour ledit élément filaire.

2. Machine de pose de manchons selon la revendication 1, **caractérisée en ce que** la palette d'introduction (44) de la torpille amont (41) s'étend dans un plan qui est sensiblement perpendiculaire au plan de pincement de la gaine continue entre les deux galets (25, 26).

3. Machine de pose de manchons selon la revendication 2, **caractérisée en ce que** la torpille amont (41) et/ou la torpille aval (42) présente deux facettes latérales planes (58, 59) sensiblement perpendiculaires au plan de pincement de la gaine continue entre les deux galets (25, 26).

4. Machine de pose de manchons selon l'une des revendications 1 à 3, **caractérisée en ce que** l'élément filaire (43) est un fil souple ancré à ses deux extrémités (52, 53) dans les torpilles (41, 42), l'un des ancrages étant libérable de façon à pouvoir régler la longueur dudit élément filaire entre lesdites torpilles.

5. Machine de pose de manchons selon la revendication 4, **caractérisée en ce que** l'élément filaire (43) est constitué par un fil d'acier d'environ 1 mm de diamètre.

6. Machine de pose de manchons selon l'une des revendications 1 à 5, **caractérisée en ce que** les doubles biseaux lisses (48, 49) des torpilles amont (41) et aval 42) sont formés de facettes planes inclinées agencées symétriquement par rapport à un plan médian passant par l'élément filaire (43) et tangent aux deux galets de pincement (25, 26).

7. Machine de pose de manchons selon la revendication 6, **caractérisée en ce que** le double biseau lisse (48) de la torpille amont (41) est formé de deux facettes planes inclinées d'environ 30° et les deux galets de pincement (25, 26) passent tangentiellement sur ce double biseau lisse (48), tandis que le double biseau (49) lisse de la torpille aval (42) est formé de deux facettes planes plus faiblement inclinées.

8. Machine de pose de manchons selon la revendication 7, **caractérisée en ce que** le double biseau lisse (48) est défini par deux inserts rapportés (75), de préférence interchangeables, dont les faces libres constituent les facettes planes inclinées qui coopèrent avec les galets de pincement (25, 26).

9. Machine de pose de manchons selon l'une des revendications 1 à 8, **caractérisée en ce qu'**une encoche longitudinale (60.2) est prévue au fond de la gorge en V de chaque support de torpille (60).

10. Machine de pose de manchons selon l'une des revendications 1 à 9, **caractérisée en ce que** le moyen de coupe (30) comporte une lame (31) portée par un bras tournant (32) d'axe horizontal, et ledit moyen est positionné de façon que sa lame (31) rase le bord droit (51) de l'extrémité aval (47) de la torpille aval (42).

11. Machine de pose de manchons selon la revendication 10, **caractérisée en ce que** la lame de coupe (31) présente deux bords de coupe rectilignes (31.1, 31.2) se rejoignant au niveau d'une arête d'attaque (31.3).

12. Machine de pose de manchons selon la revendication 11, **caractérisée en ce que** les deux bords de coupe (31.1, 31.2) sont sensiblement perpendiculaires, et agencés de façon que l'arête d'attaque (31.3) contacte le sommet (20') de la gaine au voisinage d'un angle de pliage de celle-ci résultant du passage de ladite gaine sur la palette d'introduction (44) ou entre les deux galets de pincement (25, 26).

13. Machine de pose de manchons selon l'une des revendications 1 à 12, **caractérisée en ce que** les deux galets de pincement (25, 26) sont revêtus d'un élastomère sur leur périphérie, et sont en contact l'un avec l'autre de part et d'autre de leur gorge périphérique (65, 66) qui est de forme trapézoïdale et présente deux facettes (68, 69) inclinées symétriquement par rapport à leur plan médian (P), en formant un V d'environ 60° d'ouverture.

14. Machine de pose de manchons selon la revendication 13, **caractérisée en ce que** les deux galets de pincement (25, 26) sont chanfreinés sur leurs arêtes d'extrémité (70, 71).

15. Machine de pose de manchons selon l'une des revendications 1 à 14, **caractérisée en ce que** les deux galets de pincement (25, 26) sont montés sur un bâti porteur (23) qui peut pivoter, de préférence autour d'un axe vertical (19), en vue de permettre un dégagement latéral d'ensemble du moyen d'entraînement (90).

## Patentansprüche

1. Vorrichtung (1) zum Anbringen von Hülsen aus wärmeschrumpfbarem Kunststoffmaterial auf Gegenständen (10), ausgehend von einem gewikkelten flachen Endlosschlauch (20), umfassend einen Formungsdorn (40), über den der Schlauch gezogen wird, um sich zu öffnen, eine Vorrichtung (90) zum Transport des Schlauchs mit motorbetriebenen Rollen, die mit einem zugehörigen Teil des Formungsdorns zusammenwirken, um das offene Ende des Schlauches über einen Gegenstand zu ziehen, und eine Schneidevorrichtung (30), die zwischen dem Formungsdorn (40) und dem Gegenstand (10) einwirkt, um eine dem Gegenstand zugehörige Hülse (80) zu formen, **dadurch gekennzeichnet, daß** der Formungsdorn (40) im wesentlichen horizontal verläuft und zwei koaxiale Teildorne (41, 42) hat, die durch ein zentrales Drahtelement (43) miteinander verbunden sind, wobei ein stromaufwärts gelegener Teildorn (41) ein stromaufwärts gelegenes Ende, das einen Zufuhrabschnitt (44) bildet, und ein stromabwärts gelegenes Ende (45) hat, das zwei schräge Gleitflächen hat, und ein stromabwärts gelegener Teildorn (42) ein stromaufwärts gelegenes Ende (46) mit zwei schrägen Gleitflächen und ein stromabwärts gelegenes Ende (47) mit geradem Rand (51) hat, das an die Schneidevorrichtung (30) angrenzt, und wobei jeder Teildorn (41, 42) des Dorns frei auf einer zugehörigen V-förmigen Stütze (60) lagert und die Vorrichtung (90) zum Transport des Schlauchs zwischen den beiden V-förmigen Stützen (60) zwei aneinandergrenzende Druckrollen (25, 26) umfaßt, die symmetrisch auf beiden Seiten des Drahtelements (43) des Formungsdorns (40) und nahe der schrägen Gleitflächen der Teildorne (41, 42) angeordnet sind, wobei jede Rolle (25, 26) eine Umfangsnut (65, 66) hat, die mit der Umfangsnut der anderen Rolle (26, 25) komplementär ist, um für das Drahtelement einen Durchgang mit einer horizontalen Achse (67) auszubilden.

2. Vorrichtung zum Anbringen von Hülsen nach Anspruch 1, **dadurch gekennzeichnet, daß** der Zufuhrabschnitt (44) des stromaufwärts gelegenen Teildorns (41) in einer Ebene liegt, die im wesentlichen senkrecht zur Klemmebene des Endlosschlauchs zwischen den beiden Rollen (25, 26) ist.

3. Vorrichtung zum Anbringen von Hülsen nach Anspruch 2, **dadurch gekennzeichnet, daß** der stromaufwärts gelegene Teildorn (41) und/oder der stromabwärts gelegene Teildorn (42) zwei ebene Seitenflächen (58, 59) hat, die im wesentlichen senkrecht zu der Klemmebene des Endlosschlauchs zwischen den beiden Rollen (25, 26) verlaufen.

4. Vorrichtung zum Anbringen von Hülsen nach einem der Ansprüche 1 bis 3, **dadurch gekennzeichnet, daß** das Drahtelement (43) ein flexibler Draht ist, der an seinen beiden Enden (52, 53) in den Teildornen (41, 42) befestigt ist, wobei eine der Befestigungen lösbar ist, so daß die Länge des Drahtelements zwischen den beiden Teildornen eingestellt werden kann.

5. Vorrichtung zum Anbringen von Hülsen nach Anspruch 4, **dadurch gekennzeichnet, daß** das Drahtelement (43) aus einem Stahldraht mit einem Durchmesser von etwa 1 mm besteht.

6. Vorrichtung zum Anbringen von Hülsen nach einem der Ansprüche 1 bis 5, **dadurch gekennzeichnet, daß** die beiden schrägen Gleitflächen (48, 49) des stromaufwärts gelegenen Teildorns (41) und des stromabwärts gelegenen Teildorns (42) als ebene, schräge Flächen ausgebildet sind, die symmetrisch zu einer Mittelebene sind, durch die das Drahtelement (43) verläuft, und die von den beiden Druckrollen (25, 26) berührt werden.

7. Vorrichtung zum Anbringen von Hülsen nach Anspruch 6, **dadurch gekennzeichnet, daß** die beiden schrägen Gleitflächen (48) des stromaufwärts gelegenen Teildorns (41) von zwei ebenen Seitenflächen gebildet sind, die um etwa 30° geneigt sind, und die beiden Druckrollen (25, 26) die beiden schrägen Gleitflächen (48) tangential streifen, wobei die beiden schrägen Gleitflächen (49) des stromabwärts gelegenen Teildorns (42) aus zwei ebenen Flächen mit geringerer Neigung gebildet sind.

8. Vorrichtung zum Anbringen von Hülsen nach Anspruch 7, **dadurch gekennzeichnet, daß** die beiden schrägen Gleitflächen (48) von zwei zugehörigen Einsätzen (75) gebildet sind, die vorzugsweise austauschbar sind und deren freien Oberflächen ebene, schräge Flächen bilden, die mit den Druckrollen (25, 26) zusammenwirken.

9. Vorrichtung zum Anbringen von Hülsen nach einem der Ansprüche 1 bis 8, **dadurch gekennzeichnet, daß** am Boden der V-förmigen Nut jeder Teildornstütze (60) eine Längskerbe (60.2) vorgesehen ist.

10. Vorrichtung zum Anbringen von Hülsen nach einem der Ansprüche 1 bis 9, **dadurch gekennzeichnet, daß** die Schneidevorrichtung (30) eine Schneidklinge (31) hat, die von einem sich um eine horizontale Achse drehenden Arm (32) getragen wird, und derart angeordnet ist, daß die Schneidklinge (31) an dem geraden Rand (51) des stromabwärts gelegenen Endes (47) des stromabwärts gelegenen Teildoms (42) ansetzt.

11. Vorrichtung zum Anbringen von Hülsen nach Anspruch 10, **dadurch gekennzeichnet, daß** die Schneidklinge (31) zwei geradlinige Schneidkanten (31.1, 31.2) hat, die an einer Angriffsecke (31.3) aufeinander treffen.

12. Vorrichtung zum Anbringen von Hülsen nach Anspruch 11, **dadurch gekennzeichnet, daß** die beiden Schneidkanten (31.1, 31.2) im wesentlich senkrecht zueinander und derart angeordnet sind, daß die Angriffsecke (31.3) den Scheitelpunkt (20') des Schlauchs in der Nähe eines Falzwinkels des Schlauchs berührt, der zurückzuführen ist auf das Führen des Schlauches über den Zufuhrabschnitt (44) oder zwischen den beiden Druckrollen (25, 26).

13. Vorrichtung zum Anbringen von Hülsen nach einem der Ansprüche 1 bis 12, **dadurch gekennzeichnet, daß** die beiden Druckrollen (25, 26) an ihrem Umfang mit einem Elastomer überzogen sind und sich beiderseits ihrer Umfangsnut (65, 66) berühren, die eine trapezoidale Form aufweist und zwei gegenüber der Mittelebene (P) symmetrisch abgeschrägte Kanten (68, 69) hat, wodurch eine V-Form gebildet wird, die einen Öffnungswinkel von etwa 60° hat.

14. Vorrichtung zum Anbringen von Hülsen nach Anspruch 13, **dadurch gekennzeichnet, daß** die beiden Druckrollen (25, 26) abgeschrägte Außenränder (70, 71) haben.

15. Vorrichtung zum Anbringen von Hülsen nach einem der Ansprüche 1 bis 14, **dadurch gekennzeichnet, daß** die beiden Druckrollen (25, 26) an einem Trägergestell (23) befestigt sind, das vorzugsweise um eine Vertikalachse (19) schwenkbar ist, um ein seitliches Wegschwenken der Transportvorrichtung (90) zu ermöglichen.

## Claims

1. A machine (1) for fitting sleeves of heat-shrink plastics material on objects (10), the sleeves being taken from a continuous sheath (20) that is rolled up flat, the machine including a shaping mandrel (40) over which the sheath passes to be expanded, sheath drive means (10) using motor-driven wheels which co-operate with an associated portion of the shaping mandrel to engage the open end of the sheath on an object, and cutter means (30) intervening between the shaping mandrel (40) and the object (10) so as to form a sleeve (80) associated with said object, the machine being **characterized in that** the shaping mandrel (40) is substantially horizontal and comprises two torpedoes (41, 42) in axial alignment interconnected by a thread-like central element (43), with an upstream torpedo (41) having an upstream end forming an insertion spatula (44) and a downstream end (45) with a pair of smooth chamfers, and a downstream torpedo (42) presenting an upstream end (46) with a pair of smooth chamfers and a downstream end (47) with a straight edge (51) adjacent to the cutter means (30), each torpedo (41, 42) of said mandrel resting freely in an associated V-support (60), and the sheath drive means (90) comprises, between the two V-supports (60), two adjacent pinch wheels (25, 26) disposed symmetrically on either side of the thread-like element (43) of the shaping mandrel (40) and passing in the vicinity of the chamfered smooth edges of the torpedoes (41, 42), each wheel (25, 26) having a peripheral groove (65, 66) complementary to that of the other wheel (26, 25) so as to form a horizontal axis passage (67) for said thread-like element.

2. A sleeve-fitting machine according to claim 1, **characterized in that** the insertion spatula (44) of the upstream torpedo (41) extends in a plane which is substantially perpendicular to the plane in which the continuous sheath is pinched between the two wheels (25, 26).

3. A sleeve-fitting machine according to claim 2, **characterized in that** the upstream torpedo (41) and/or the downstream torpedo (42) has two plane side facets (58, 59) substantially perpendicular to the plane in which the continuous sheath is pinched between the two wheels (25, 26).

4. A sleeve-fitting machine according to any one of claims 1 to 3, **characterized in that** the thread-like element (43) is a flexible wire anchored at both ends (52, 53) in the torpedoes (41, 42), one of the anchored ends being releasable so as to enable the length of said thread-like element between said torpedoes to be adjusted.

5. A sleeve-fitting machine according to claim 4, **characterized in that** the thread-like element (43) is constituted by a steel wire having a diameter of about 1 mm.

6. A sleeve-fitting machine according to any one of claims 1 to 5, **characterized in that** the pairs of smooth chamfers (48, 49) of the upstream and downstream torpedoes (41, 42) are formed by sloping plane facets disposed symmetrically about a midplane containing the thread-like element (42) and tangential to the two pinch wheels (25, 26).

7. A machine for fitting sleeves according to claim 6, **characterized in that** the pair of smooth chamfers (48) of the upstream torpedo (41) is formed by two plane facets sloping at about 30°, and the two pinch wheels (25, 26) pass tangentially over said pair of smooth chamfers (48), while the pair of smooth chamfers (49) of the downstream torpedo (42) is formed by two plane facets that slope at a smaller angle.

8. A machine for fitting sleeves according to claim 7, **characterized in that** the pair of smooth chamfers (48) is defined by two fitted inserts (75), that are preferably interchangeable, having free facets constituting the sloping plane facets that co-operate with the pinch wheels (25, 26).

9. A machine for fitting sleeves according to any one of claims 1 to 8, **characterized in that** a longitudinal slot (60.2) is provided in the bottom of the V-grooves of each torpedo support (60).

10. A machine for fitting sleeves according to any one of claims 1 to 9, **characterized in that** the cutter means (30) comprise a blade (31) carried by a rotary arm (32) on a horizontal axis, and said means is positioned in such a manner that its blade (31) is flush with the straight edge (51) of the downstream end (47) of the downstream torpedo (42).

11. A machine for fitting sleeves according to claim 10, **characterized in that** the cutter blade (31) has two rectilinear cutting edges (31.1, 31.2) that meet at a leading edge (31.3).

12. A machine for fitting sleeves according to claim 11, **characterized in that** the two cutting edges (31.1, 31.2) are substantially perpendicular and arranged in such a manner that the leading edge (31.3) meets the top (20') of the sheath in the vicinity of a crease therein that results from said sheath passing over the insertion spatula (44) or between the two pinch wheels (25, 26).

13. A machine for fitting sleeves according to any one of claims 1 to 12, **characterized in that** the two pinch wheels (25, 26) are peripherally coated in elastomer, and come into contact with each other on either side of their peripheral grooves (65, 66) which are trapezoidally shaped and present two facets (68, 69) sloping symmetrically about their midplane (P), forming a V that opens at an angle of about 60°.

14. A machine for fitting sleeves according to claim 13, **characterized in that** the two pinch wheels (25, 26) are chamfered on their outer edges (70, 71).

15. A machine for fitting sleeves according to any one of claims 1 to 14, **characterized in that** the two pinch wheels (25, 26) are mounted on a carrying structure (23) capable of pivoting, preferably about a vertical axis (19), so as to enable the drive means (90) as a whole to be offset laterally.
